# FASCICULE DE BREVET EUROPEEN

(11) **EP 0 663 176 B1**
(45) Date de publication et mention de la délivrance du brevet: **10.06.1998**
(21) Numéro de dépôt: 95400016.2
(22) Date de dépôt: 04.01.1995
(51) Int. Cl.: A47L 11/30, A47L 1/08

(54) **Dispositif de nettoyage par épandage de liquide nettoyant et par aspiration de liquide usagé**
Reinigungsvorrichtung zum Auftragen und Wiederaufsaugen von Reinigungsflüssigkeit
Cleaning device for dispensing cleaning liquid and sucking up used liquid

(30) Priorité: 14.01.1994 FR 9400349
(43) Date de publication de la demande: 19.07.1995
(73) Titulaire: FAMULUS, F-75005 Paris (FR)
(72) Inventeur: Alazet, Jean, F-75005 Paris (FR)
(74) Mandataire: Boutin, Antoine

(56) Documents cités:
- EP-A- 0 215 165
- WO-A-93/18698
- DE-A- 2 424 218
- GB-A- 2 233 217
- US-A- 3 184 780

## Description

L'invention est relative à un dispositif de nettoyage par épandage de liquide nettoyant et par aspiration de liquide usagé.

Le document EP 0.422.977 A1 du même inventeur décrit un dispositif d'aspiration avec raclette pour l'élimination de l'eau sale lors du nettoyage de certaines surfaces. La raclette comporte selon une variante particulière de réalisation une découpe en gradin le long de l'un des bords de son extrémité de travail et comporte au moins un canal d'aspiration ménagé à l'intérieur de la partie du corps de cette raclette qui est située à l'aplomb de cette découpe en gradin.

Le dispositif connu comporte selon une variante particulière de réalisation un réservoir de liquide de nettoyage alimentant par une série de petits canaux un organe d'épandage tel qu'une brosse, et un réservoir de liquide sale de nettoyage destiné à recueillir le liquide sale de nettoyage après aspiration par une pompe à galets.

L'ensemble des éléments précités est monté à l'intérieur d'un carter comportant un manchon destiné à recevoir un manche de manoeuvre ou une poignée de préhension.

Ce dispositif connu donne généralement satisfaction pour les utilisations intensives, mais se révèle mal commode pour les utilisations ménagères pour les raisons suivantes : le carter intégrant une pompe à galets et son moteur d'entraînement, les deux réservoirs et les conduites de raccordement nécessaires est d'un poids important, ce qui en rend la manutention, ou le déplacement sur des surfaces présentant des reliefs telles que des escaliers, relativement difficile ; en outre, du fait que l'essentiel du poids du dispositif se trouve en contact de frottement sur le sol, l'effort de déplacement à appliquer sur le manche est important.

Un but de l'invention est d'assurer un nettoyage parfait au moyen d'un dispositif de faible poids, apte à être utilisé fréquemment et sans fatigue par les ménagères.

Un autre but de l'invention est d'équilibrer la répartition des masses du dispositif de manière à en faciliter la préhension, la manutention et l'utilisation.

Un autre but de l'invention est de procurer un dispositif destiné particulièrement au nettoyage des surfaces vitrées ou verticales.

L'invention a pour objet un dispositif manuel de nettoyage de surfaces vitrées verticales ou autres surfaces lisses par pulvérisation de liquide nettoyant et par aspiration de liquide usagé, comportant en combinaison : des moyens de pulvérisation et d'épandage d'un liquide nettoyant provenant d'un réservoir de liquide nettoyant, des moyens d'aspiration et de réception de liquide usagé, caractérisé en ce que les moyens d'aspiration et de réception de liquide usagé comportent un réservoir de liquide usagé dans lequel est prévu un compartiment logeant des moyens de mise en dépression dudit réservoir de liquide usagé, de manière à placer le centre de gravité du dispositif en partie inférieure et à proximité de la poignée de préhension.

Selon l'invention, ce dispositif est caractérisé en ce que :
- ledit compartiment est muni d'une tubulure d'aspiration d'air débouchant à l'intérieur dudit réservoir et en ce qu'une canalisation d'aspiration du liquide usagé débouche à l'intérieur du réservoir de liquide usagé à proximité de l'embase de la tubulure d'aspiration d'air,
- les moyens de pulvérisation et les moyens de répartition du liquide nettoyant sont amovibles, en vue de leur remplacement,
- les moyens de pulvérisation et les moyens de répartition sont disposés à proximité les uns des autres,
- la raclette et les moyens de répartition sont solidaires d'une monture amovible fixée par clipsage ou vissage à la partie supérieure du dispositif,
- la canalisation est venue de matière avec le réservoir de liquide usagé et est prolongée à l'intérieur de ce dernier par une canule,
- le réservoir de liquide nettoyant s'étend à l'intérieur d'une partie formant poignée.

L'invention sera mieux comprise à l'aide de la description ci-après d'un exemple de réalisation, en référence aux dessins annexés sur lesquels :
La Figure 1 est une vue schématique en coupe verticale médiane d'un dispositif selon l'invention,
La Figure 2 est une vue schématique de dessus du dispositif de la figure 1,
La Figure 3 est une vue schématique de côté de la partie supérieure du dispositif de la figure 1.

Le dispositif représenté sur les figures comporte, dans un ensemble monobloc, un réservoir inférieur 1 pour le liquide usagé, un réservoir supérieur 2 pour le liquide nettoyant et une partie de liaison 3 formant poignée de préhension.

Dans l'exemple représenté, la partie de liaison 3 est séparée du réservoir supérieur 2 par une cloison 4, mais en variante cette cloison pourrait être omise, augmentant ainsi la capacité du réservoir de liquide nettoyant.

Le réservoir de liquide usagé 1 comporte un cloisonnement interne 5 formant compartiment 5a pour des moyens de dépression sous forme d'un petit moteur électrique 6 associé à une turbine 7. Le moteur 6 est alimenté par des batteries non représentées qui viennent également se loger dans le compartiment 5a.

Dans l'exemple représenté, le compartiment 5a est monté de manière amovible par rapport au réservoir 1 dans lequel il est tenu en position par un couvercle inférieur 8 muni d'un passage latéral pour l'interrupteur 9.

Le compartiment 5a est muni à sa partie supérieure d'une tubulure d'aspiration d'air 10 grâce à laquelle une dépression peut être créée à l'intérieur du réservoir 1 lorsque la turbine 7 est entraînée par le moteur 6.

Le réservoir 1 comporte une ouverture de vidange 11 fermée par un bouchon encliquetable 12.

A son extrémité supérieure le réservoir de liquide usagé 1 adopte la forme d'une canalisation 13 qui s'étend jusqu'à l'extrémité supérieure du réservoir de liquide nettoyant 2 en épousant le contour de la poignée 3 et du réservoir 2, et dont l'extrémité en saillie par rapport à ce réservoir 2 est entourée par une raclette 14 montée dans une monture amovible 15 fixée au réservoir 2 par une vis 16.

Pour éviter que le liquide aspiré par la canalisation 14 ne s'introduise dans la tubulure 10, une canule additionnelle 17 prolonge la canalisation 10 jusqu'au niveau de l'embase de la tubulure 10.

A l'opposé de la raclette 14, le réservoir 2 comporte un orifice de remplissage 18 fermé par un bouchon à vis 19. Ce bouchon à vis porte de manière connue en soi, une pompe de pulvérisation 20 actionnée par une gâchette 21.

Le bouchon 19 porte en outre une monture 22 de support d'un moyen d'épandage 23 du liquide nettoyant représenté ici sous forme d'une brosse, mais qui peut en variante être un patin spongieux ou un patin poreux. La brosse 23 sera de préférence amovible de manière à pouvoir être remplacée aisément en cas d'usure.

De préférence, les moyens de pulvérisation 20 et les moyens de répartition 23 du liquide nettoyant sont amovibles, en vue de leur remplacement. L'orifice des moyens de pulvérisation 20 est de préférence disposé à proximité des moyens de répartition 23.

Dans l'exemple représenté, la raclette 14 est montée directement sur le réservoir 2 tandis que la brosse 23 est montée solidaire du bouchon du réservoir 2.

Selon une variante de réalisation non représentée, la raclette 14 et la brosse 23 pourraient être solidaire d'une monture commune s'étendant à la partie supérieure du réservoir 2 et fixée par vissage, clipsage ou tout autre moyen audit réservoir constituant la partie supérieure du dispositif.

## Revendications

1. Dispositif manuel de nettoyage de surfaces vitrées verticales ou autres surfaces lisses par pulvérisation de liquide nettoyant et par aspiration de liquide usagé, comportant en combinaison : des moyens de pulvérisation et d'épandage d'un liquide nettoyant provenant d'un réservoir de liquide nettoyant, des moyens d'aspiration et de réception de liquide usagé, caractérisé en ce que les moyens d'aspiration et de réception de liquide usagé comportent un réservoir de liquide usagé (1) dans lequel est prévu un compartiment (5a) logeant des moyens de mise en dépression (6, 7) dudit réservoir de liquide usagé (1), de manière à placer le centre de gravité du dispositif en partie inférieure et à proximité de la poignée de préhension (3).

2. Dispositif selon la revendication 1,
caractérisé en ce que ledit compartiment est muni d'une tubulure d'aspiration d'air (10) débouchant à l'intérieur dudit réservoir (1) et en ce qu'une canalisation (13) d'aspiration du liquide usagé débouche à l'intérieur du réservoir de liquide usagé (1) à proximité de l'embase de la tubulure d'aspiration d'air (10).

3. Dispositif selon la revendication 2,
caractérisé en ce que les moyens de pulvérisation (20) et les moyens de répartition (23) du liquide nettoyant sont amovibles, en vue de leur remplacement.

4. Dispositif selon la revendication 3,
caractérisé en ce que les moyens de pulvérisation (20) et les moyens de répartition (23) sont disposés à proximité les uns des autres.

5. Dispositif selon la revendication 1,
caractérisé en ce que la raclette (14) et les moyens de répartition (23) sont solidaires d'une monture amovible fixée par clipsage ou vissage à la partie supérieure du dispositif.

6. Dispositif selon l'une quelconque des revendications 1 à 5, caractérisé en ce que la canalisation (13) est venue de matière avec le réservoir de liquide usagé (1) et est prolongée à l'intérieur de ce dernier par une canule (17).

7. Dispositif selon l'une quelconque des revendications 1 à 6, caractérisé en ce que le réservoir de liquide nettoyant (2) s'étend à l'intérieur d'une partie (3) formant poignée.

## Claims

1. A manual device for cleaning vertical glazed or other smooth surfaces by the spraying of cleaning fluid and for the vacuum extraction of used fluid and comprising, in combination: means of spraying and spreading a cleaning fluid issuing from a reservoir of cleaning fluid, means of sucking up and receiving used fluid, characterised in that the means of sucking up and receiving used fluids comprise a used fluid reservoir (1) in which there is a compartment (5a) accommodating means (6,7) of establishing a negative pressure in the said used fluid reservoir (1), so as to place the centre of gravity of the device in the lower part and close to the gripping handle (3)

2. A device according to Claim 1, characterised in that the said compartment is provided with an air intake pipe (10) discharging within the said reservoir (1) and in that a pipe (13) for sucking up the used fluid discharges inside the used fluid reservoir (1) dose to the base of the air intake pipe (10).

3. A device according to Claim 2, characterised in that the spraying means (20) and the means (23) of spreading the cleaning fluid are removable for purposes of replacement.

4. A device according to Claim 3, characterised in that the spraying means (20) and the spreading means (23) are disposed close to each other.

5. A device according to Claim 1, characterised in that the squeegee (14) and the spreading means (23) are fixed to a removable frame fixed to the upper part of the device by clips or screws.

6. A device according to any one of Claims 1 to 5 characterised in that the pipe (13) is integral with the used fluid reservoir (1) and is extended inside this latter by a cannula (17).

7. A device according to any one of Claims 1 to 6, characterised in that the cleaning fluid reservoir (2) extends inside of a part (3) which forms a handle.

## Patentansprüche

1. Handvorrichtung zur Reinigung von vertikalen verglasten Oberflächen oder anderen glatten Oberflächen durch Zerstäubung von Reinigungsflüssigkeit und durch Absaugung der gebrauchten Flüssigkeit, die in Kombination aufweist: Mittel zur Zerstäubung und zur Ausstoßung einer aus einem Reinigungsflüssigkeitsbehälter stammenden Reinigungsflüssigkeit, Mittel zur Absaugung und zur Aufnahme der gebrauchten Flüssigkeit, **dadurch gekennzeichnet,** daß die Mittel zur Absaugung und zur Aufnahme der gebrauchten Flüssigkeit einen Gebrauchtflüssigkeitsbehälter (1) aufweisen, in dem ein Abteil (5a) vorgesehen ist, welches Mittel (6, 7) zum unter Unterdruck Setzen des besagten Gebrauchtflüssigkeitsbehälters (1) derart aufnimmt, daß der Masseschwerpunkt der Vorrichtung teilweise unter und in der Nähe des Handgriffs (3) angeordnet ist.

2. Vorrichtung nach Anspruch 1, **dadurch gekennzeichnet,** daß das besagte Abteil mit einem Luftabsaugrohr (10) versehen ist, das in das Innere des besagten Gebrauchtflüssigkeitsbehälters (1) mündet, und daß eine Gebrauchtflüssigkeitsabsaugleitung (13) in der Nähe des Ansatzes des Luftabsaugrohrs (10) in das Innere des Gebrauchtflüssigkeitsbehälters (1) mündet.

3. Vorrichtung nach Anspruch 2, **dadurch gekennzeichnet,** daß die Mittel (20) zur Zerstäubung und die Mittel (23) zur Verteilung der Reinigungsflüssigkeit im Hinblick auf ihren Austausch abnehmbar sind.

4. Vorrichtung nach Anspruch 3, **dadurch gekennzeichnet,** daß die Mittel (20) zur Zerstäubung und die Mittel (23) zur Verteilung der Reinigungsflüssigkeit nahe beieinander angeordnet sind.

5. Vorrichtung nach Anspruch 1, **dadurch gekennzeichnet,** daß der Abstreifer (14) und die Mittel (23) zur Verteilung (23) Bestandteile eines abnehmbaren Bauteils sind, das an dem oberen Teil der Vorrichtung durch Verklipsung oder Verschraubung befestigt ist.

6. Vorrichtung nach einem der Ansprüche 1 bis 5, **dadurch gekennzeichnet,** daß die Leitung (13) aus einem Material mit dem Gebrauchtflüssigkeitsbehälter (1) ausgebildet ist und zum Inneren dieses letzten durch ein Röhrchen (17) verlängert ist.

7. Vorrichtung nach einem der Ansprüche 1 bis 6, **dadurch gekennzeichnet,** daß sich der Reinigungsflüssigkeitsbehälter (2) in das Innere eines Teils (3) erstreckt, der den Griff ausbildet.
